# EUROPÄISCHE PATENTANMELDUNG

(11) **EP 4 779 102 A1**
(43) Veröffentlichungstag der Anmeldung: **22.07.2026**
(21) Anmeldenummer: 26152002.7
(22) Anmeldetag: 15.01.2026
(51) Int. Cl.: E04F 10/06

(54) **ABSCHLUSSKAPPENEINRICHTUNG FÜR EIN MARKISENPROFIL UND MARKISE HIERMIT**

(30) Priorität: 17.01.2025 DE 102025101618
(71) Anmelder: markilux GmbH + Co. KG, 48282 Emsdetten (DE)
(72) Erfinder: Kröner, Sven, 48369 Saerbeck (DE)
(74) Vertreter: Rau, Schneck & Hübner Patentanwälte Rechtsanwälte PartGmbB

(57) **Zusammenfassung**

Eine Abschlusskappeneinrichtung für ein Profil (3), insbesondere Markisenprofil, umfasst eine Endkappe (6) zur Befestigung an dem Profil (3) und eine Außenkappe (7), die an der Endkappe (6) montierbar und relativ zu der Endkappe (6) von einer Montagezwischenstellung in eine Montageendstellung verbringbar ist. Sie weist außerdem eine Halteeinrichtung auf, die in der Montageendstellung eine Haltewirkung zum Halten der Außenkappe (7) an der Endkappe (6) entfaltet, wobei die Haltewirkung in der Montagezwischenstellung ausbleibt. Ferner hat die Abschlusskappeneinrichtung eine Fixiereinrichtung zum Fixieren der Außenkappe (7) an der Endkappe (6) in der Montageendstellung zur Sicherung gegen eine Verlagerung in die Montagezwischenstellung.

## Beschreibung

Die Erfindung betrifft eine Abschlusskappeneinrichtung für ein Profil, insbesondere für ein Markisenprofil. Ferner richtet sich die Erfindung auf eine Markisenprofilanordnung mit mindestens einer derartigen Abschlusskappeneinrichtung und auf eine Markise mit einer solchen Markisenprofilanordnung.

Üblicherweise sind Abschlusskappeneinrichtungen stirnseitig an Profilen, wie Markisenprofilen, angeordnet. Außenkappen der Abschlusskappeneinrichtungen sind oftmals mittels Schrauben örtlich festgelegt, die sichtbar sind und auch einen ungewünschten Wassereintritt in die Abschlusskappeneinrichtung bzw. das Profil ermöglichen können.

Der Erfindung liegt die Aufgabe zugrunde, die Nachteile des Stands der Technik zu überwinden. Insbesondere soll eine Abschlusskappeneinrichtung bereitgestellt werden, die zum einen eine besonders einfache, insbesondere auch funktionssichere, Montage bzw. Demontage erlaubt und zum anderen optisch ansprechend ist. Eine entsprechende Markisenprofilanordnung und Markise sollen ebenfalls bereitgestellt werden.

Diese Aufgabe wird erfindungsgemäß durch die in dem unabhängigen Anspruch 1 angegebenen Merkmale gelöst. Der Kern der Erfindung liegt in der Halteeinrichtung und Fixiereinrichtung, die zusammen in vollständig zusammengesetztem bzw. montiertem Zustand der Abschlusskappeneinrichtung die Außenkappe sicher, insbesondere auch wieder lösbar, zum Beispiel schraubenlos, an der Endkappe örtlich festlegen. In, insbesondere nur in, der Montageendstellung ist die Außenkappe sowohl gehalten als auch fixiert. In der Montagezwischenstellung, die sich funktional und/oder räumlich von der Montageendstellung unterscheidet, bleibt günstigerweise eine Fixierung durch die Fixiereinrichtung und die Haltewirkung durch die Halteeinrichtung aus.

Ein besonderer Vorteil der Erfindung besteht darin, dass eine funktionale Trennung zwischen der Haltewirkung und der Sicherung in der Montageendstellung geschaffen ist. Hierdurch kann eine hohe Haltewirkung erzielt werden, die insbesondere auch hohen mechanischen Belastungen, beispielsweise bei starkem Wind, standhält, ohne dass die, zum Beispiel werkzeuglose, Montage und Demontage hierdurch erschwert ist. Insbesondere wirken bei Montage und Demontage keine hohen Kräfte auf die Halteeinrichtung, sodass vorteilhafterweise das Risiko einer Beschädigung minimiert ist.

Die Halteeinrichtung und die Fixiereinrichtung sind bevorzugt konstruktiv und/oder funktional unterschiedlich ausgeführt. Die Halteeinrichtung ist beispielsweise als Kraftschluss- und/oder Formschluss-Halteeinrichtung ausgebildet. Insbesondere können die Halteeinrichtung und die Fixiervorrichtung eine örtliche Festlegung der Außenkappe in der Montageendstellung in unterschiedliche, insbesondere senkrecht zueinander verlaufende, Richtungen bewirken. Beispielsweise kann eine Haltewirkung der Halteeinrichtung in der Montageendstellung in Richtung einer Profillängsachse des Profils und eine Fixierung mittels der Fixiereinrichtung senkrecht zur Profillängsachse wirken.

Bevorzugt ist eine relative Positionierung von Außenkappe zu Endkappe in der Montagezwischenstellung definiert festgelegt, beispielsweise dadurch, dass in der Montagezwischenstellung die Endkappe und die Außenkappe in Wechselwirkung bzw. in Eingriff miteinander stehen. Beispielsweise sind Komponenten der Halteeinrichtung in der Montagezwischenstellung benachbart zueinander angeordnet bzw. in Eingriff miteinander. Es ist von Vorteil, wenn in der Montagezwischenstellung die Endkappe und Außenkappe, wie entgegengesetzt zu einer Einführrichtung und/oder in einer Montagerichtung, relativ zueinander beweglich sind.

Bevorzugt ist die Außenkappe werkzeuglos an der Endkappe montierbar. Beispielsweise ist die Fixiereinrichtung zur werkzeuglosen Fixierung in der Montageendstellung ausgelegt. Die Fixiereinrichtung kann beispielsweise eine Rasteinrichtung zum Verrasten der Außenkappe an der Endkappe sein. Auch andere, insbesondere werkzeuglos fixierbare, Fixiereinrichtungen sind denkbar. Es ist auch möglich, dass die Fixiereinrichtung durch Eindrücken, Einschrauben, Einschieben, Einschnappen, Einrasten oder dergleichen eines Fixiermittels in der Endstellung das Fixieren der Außenkappe bewirkt. Das Fixieren kann aufgrund der Verlagerung von der Montagezwischenstellung in die Montageendstellung erfolgen, beispielsweise durch einen Schnapp- und/oder Rastmechanismus. Es ist auch denkbar, dass die Fixierung durch manuelle Betätigung der Fixiereinrichtung, insbesondere eines Fixiermittels hiervon, erfolgt, beispielsweise nach Verlagerung in die Montageendstellung.

Es ist zweckmäßig, wenn die Außenkappe von der Montagezwischenstellung in die Montageendstellung geführt verbringbar ist. Günstigerweise ist sie von der Montageendstellung in die Montagezwischenstellung, insbesondere geführt, auch wieder zurück verbringbar. Die Außenkappe ist gemäß einer Ausführungsform zum Beispiel aus der Montageendstellung und/oder in diese verbringbar, wenn eine, insbesondere manuelle, Verbringkraft die durch die Fixiereinrichtung erzeugte Fixierkraft, beispielsweise die durch eine Rasteinrichtung erzeugte Rastkraft, überschreitet.

Es ist von Vorteil, wenn die Außenkappe die Endkappe in montiertem bzw. zusammengesetztem Zustand der Abschlusskappeneinrichtung zumindest bereichsweise, insbesondere vollständig, außen bedeckt. Die Außenkappe ist beispielsweise ein Formkörper. Es ist zweckmäßig, wenn sie ein Gussteil ist. Insbesondere ist sie aus Druckguss, insbesondere Aluminium-Druckguss, hergestellt. Die Außenkappe ist bevorzugt einstückig ausgeführt. Günstigerweise ist sie starr.

Die Endkappe ist bevorzugt lösbar, günstigerweise stirnseitig bzw. endseitig, an dem Profil in montiertem Zustand der Abschlusskappeneinrichtung befestigt. Sie kann beispielweise mit dem Profil verschraubbar sein. Sie bildet beispielsweise eine Zwischenkappe bzw. Innenkappe. Es ist zweckmäßig, wenn die Endkappe ein Blechteil, insbesondere Metallblechteil, ein Blechzuschnitt, insbesondere Laserteil, ist bzw. umfasst. Sie ist vorzugsweise starr.

Das Profil, wie es auch in dem nebengeordneten Anspruch 15 angegeben ist, ist insbesondere ein Markisenprofil. Es ist zum Beispiel ein Hohlprofil. Es erstreckt sich in montiertem Zustand beispielsweise vertikal oder horizontal. Das Profil ist in montiertem Zustand vorzugsweise ortsfest oder, insbesondere geführt, verlagerbar. Zum Beispiel ist es als ein endseitig mit einem Markisentuch in Verbindung stehendes Ausfallprofil ausgeführt. Alternativ ist es bevorzugt ein seitliches Führungsschienenprofil zur, direkten oder indirekten, Führung von Markisenführungsrollen und/oder eines Seitenrands eines Markisentuchs. Beispielsweise ist das Profil ein Endschienenprofil zur ortfesten Befestigung der Markise, wie an einem Gebäude oder Stützen bzw. Säulen. Es ist beispielsweise ein Ständersäulenprofil zum zumindest teilweisen Tragen der Markise.

Die Abschlusskappeneinrichtung ist, insbesondere in Abhängigkeit der Orientierung des Profils, beispielsweise eine Seitenkappeneinrichtung oder Kopfkappeneinrichtung.

Die Markise gemäß dem nebengeordneten Anspruch 16 ist beispielsweise eine Gelenkarmmarkise oder Wintergartenmarkise.

Weitere vorteilhafte Ausgestaltungen der Erfindung sind in den Unteransprüchen angegeben.

Es ist zweckmäßig, wenn die Halteeinrichtung und die Fixiereinrichtung separat zueinander, insbesondere räumlich getrennt zueinander, ausgeführt sind. Dies ist besonders montage- bzw. demontagefreundlich. Ferner ist so die Außenkappe in montiertem bzw. zusammengesetztem Zustand der Abschlusskappeneinrichtung äußerst sicher örtlich festlegbar. Umgekehrt ist auch eine einfache bzw. funktionssichere Demontage möglich. Eine funktionale Trennung der Halteeinrichtung und Fixiereinrichtung bzw. deren Haltewirkung und Fixierwirkung ist so zum Beispiel möglich und für einen Monteur intuitiv verständlich.

Günstigerweise entfaltet ausschließlich die Halteeinrichtung die Haltewirkung in zusammengesetztem bzw. montiertem Zustand der Abschlusskappeneinrichtung. Die Fixiereinrichtung trägt bevorzugt nicht zu der Haltewirkung bei. Dies gilt vorzugsweise sowohl für die Montagezwischenstellung als auch für die Montageendstellung.

Es ist zweckmäßig, wenn die Haltewirkung in einer Richtung wirkt, die sich von einer Montagerichtung der Verlagerung von der Montagezwischenstellung in die Montageendstellung unterscheidet. Günstigerweise entfaltet die Halteeinrichtung keine Haltewirkung entlang der Montagerichtung der Verlagerung von der Montagezwischenstellung in die Montageendstellung. Die Montagerichtung und die Richtung der Haltewirkung verlaufen bevorzugt senkrecht zueinander. Auch dies führt zu einer besonders montagefreundlichen und sicheren Abschlusskappeneinrichtung.

Bevorzugt erfolgt eine Verlagerung von der Montagezwischenstellung in die Montageendstellung linear, insbesondere ausschließlich linear, entlang der Montagerichtung. Es ist zweckmäßig, wenn sich die Montagerichtung bei der Montage schräg oder bevorzugt senkrecht zu einer Profillängsachse des abzuschließenden Profils erstreckt.

Es ist von Vorteil, wenn zur Montage die Außenkappe relativ zu der Endkappe von einer Montageausgangsstellung entlang einer Einführrichtung in die Montagezwischenstellung verlagerbar ist, wobei die Einführrichtung schräg oder senkrecht, insbesondere senkrecht, zu einer Montagerichtung der Verlagerung von der Montagezwischenstellung in die Montageendstellung ist bzw. verläuft. In der Montageausgangsstellung stehen die Endkappe und die Außenkappe beispielsweise, insbesondere vollständig, außer Eingriff miteinander. Sie sind dann vorzugsweise beabstandet zueinander angeordnet. Eine entsprechende Wechselwirkung zwischen diesen bleibt günstigerweise aus. Die Montageausgangsstellung unterscheidet sich bevorzugt funktional und/oder räumlich von der Montagezwischenstellung und/oder von der Montageendstellung. Es ist zweckmäßig, wenn die Verlagerung von der Montageausgangsstellung in die Montagezwischenstellung linear, insbesondere ausschließlich linear, entlang der Einführrichtung erfolgt. Vorzugsweise verläuft die Einführrichtung bei der Montage parallel zu der Profillängsachse des abzuschließenden Profils.

Vorzugweise wirkt die Fixiereinrichtung in und/oder entgegen der Montagerichtung und die Halteeinrichtung in und/oder entgegen der Einführrichtung.

Die Montagerichtung kann beispielsweise senkrecht zu einer Profillängsachse des Profils verlaufen. Die Einführrichtung kann beispielsweis parallel zur Profillängsachse verlaufen.

Bevorzugt weist die Halteeinrichtung mindestens ein an der Außenkappe angeordnetes Haltemittel und mindestens ein an der Endkappe angeordnetes Haltegegenmittel auf, die in der Montagezwischenstellung ineinander eingreifen bzw. von der Montageausgangstellung in die Montagezwischenstellung ineinander einführbar sind. In der Montageendstellung wirken sie haltend zusammen. Bevorzugt üben die ineinander eingreifenden Haltemittel und Haltegegenmittel in der Montagezwischenstellung keine Haltewirkung aus. Besonders bevorzugt definieren die in der Montagezwischenstellung ineinander eingreifenden Haltemittel und Haltegegenmittel eine, insbesondere geführte, Verlagerung von der Montagezwischenstellung in die Montageendstellung.

Es ist zweckmäßig, wenn die Halteeinrichtung mehrere Haltemittel und/oder Haltegegenmittel umfasst. Das mindestens eine Haltemittel und das mindestens eine Haltegegenmittel sind bevorzugt komplementär zueinander ausgeführt. Das mindestens eine Haltemittel ist vorzugsweise integraler Bestandteil der Außenkappe. Es ist von Vorteil, wenn das mindestens eine Haltegegenmittel integraler Bestandteil der Endkappe ist. Es ist zweckmäßig, wenn zumindest in jedem Eckbereich der Außenkappe mindestens ein Haltemittel angeordnet ist. Günstigerweise ist auch in jedem Eckbereich der Endkappe mindestens ein Haltegegenmittel angeordnet. Dies erlaubt eine besonders feste Verbindung zwischen der Endkappe und der Außenkappe. Die Verbindung bzw. Haltewirkung ist äußerst gleichmäßig. Relativbewegungen der Außenkappe zu der Endkappe sind vermeidbar.

Es ist zweckmäßig, wenn das mindestens eine Haltemittel oder das mindestens eine Haltegegenmittel einen Halteriegel aufweist, der in der Montageendstellung das mindestens eine Haltegegenmittel bzw. das mindestens eine Haltemittel hintergreift. Bevorzugt ist der Halteriegel starr. Beispielsweise ist er L-förmig, U-förmig bzw. weist er einen L- bzw. U-Halteabschnitt auf.

Vorzugsweise ist das mindestens eine Haltegegenmittel als Öffnung, Aussparung oder dergleichen ausgeführt, beispielsweise als Halteriegel-Öffnung. Es ist bevorzugt durchgängig. Die Öffnung ist umfangsseitig zumindest teilweise geschlossen. Beispielsweise ist sie umfangsseitig vollständig geschlossen.

Beispielsweise ist das mindestens eine Haltemittel als Halteriegel an der Außenkappe angeordnet. Bevorzugt ist das mindestens eine Haltegegenmittel als Durchgangsöffnung in der Endkappe ausgeführt, sodass das mindestens eine Haltemittel die Endkappe in der Montageendstellung hintergreift. Das Haltegegenmittel ist konstruktiv einfach und robust.

Vorzugsweise ist die Fixiereinrichtung als Kraftschluss-Fixiereinrichtung und/oder Formschluss-Fixiereinrichtung ausgeführt. Ein Kraft- und/oder Formschluss der Fixiereinrichtung kann insbesondere in und/oder entgegen der Montagerichtung verlaufen. Der Kraft- und/oder Formschluss kann insbesondere senkrecht zu einer Profillängsachse des Profils wirken.

In einer günstigen Ausführungsform ist die Fixiereinrichtung eine Rasteinrichtung zum Verrasten der Außenkappe mit der Endkappe in der Montageendstellung zur Sicherung gegen eine Verlagerung in die Montagezwischenstellung. Eine Rasteinrichtung ermöglicht ein besonders einfaches werkzeugloses Montieren der Außenkappe an der Endkappe.

Die Rasteinrichtung kann insbesondere separat, beispielsweise räumlich und funktional getrennt, von der Halteeinrichtung ausgeführt sein. Es ist auch möglich, die Rasteinrichtung und die Halteeinrichtung in einer Komponente zu integrieren. Beispielweise kann an einem Halteriegel ein Rastvorsprung angeordnet sein, der in der Montageendstellung mit einer Rastaufnahme kooperiert.

Es ist von Vorteil, wenn die Fixiereinrichtung an der Außenkappe oder der Endkappe, bevorzugt an der Endkappe, mindestens ein Fixiermittel und an der anderen Kappe mindestens ein Fixiergegenmittel zum Wechselwirken mit dem mindestens einen Fixiermittel aufweist. Es ist zweckmäßig, wenn das mindestens eine Fixiermittel in Längsrichtung und/oder Breitenrichtung der jeweiligen Kappe in einem zentralen Bereich derselben angeordnet ist. Alternativ ist es zum Beispiel in mindestens einem Eckbereich und/oder Randbereich derselben angeordnet. Das mindestens eine Fixiermittel und das mindestens eine Fixiergegenmittel sind zum Beispiel komplementär zueinander ausgeführt. Eine nicht-komplementäre Ausgestaltung derselben ist alternativ möglich.

Vorzugsweise sind mehrere Fixiereinrichtungen, insbesondere mehrere Fixiermittel und entsprechende Fixiergegenmittel vorhanden. Hierdurch ist insbesondere ein Verdrehen und/oder Verkippen der Außenkappe in der Montageendstellung vermieden. Unterschiedliche Fixiereinrichtungen können insbesondere unterschiedlichen Enden der Endkappe und Außenkappe zugeordnet sein, beispielsweise einem im montierten Zustand oberen und unteren Ende.

Das mindestens eine Fixiermittel, insbesondere der mindestens eine Rastvorsprung, ist beispielsweise integraler Bestandteil der jeweiligen Kappe oder als separate Komponente an dieser angeordnet. Das mindestens eine Fixiergegenmittel, insbesondere das mindestens eine Rastgegenmittel, ist bevorzugt integraler Bestandteil der jeweiligen Kappe. Es kann auch separat zu dieser ausgeführt sein.

Das Fixiermittel kann in der Montageendstellung vorzugsweise das Fixiergegenmittel hintergreifen, um eine Verlagerung entgegen der Montagerichtung, also aus der Montageendstellung in die Montagezwischenstellung, zu blockieren.

Es ist zweckmäßig, wenn das mindestens eine Fixiermittel und/oder Fixiergegenmittel, insbesondere manuell, zum Beispiel werkzeuglos oder mittels Werkzeug, wie eines Schraubendrehers, eines Inbusschlüssels, Schraubenschlüssels oder dergleichen, betätigbar, verlagerbar bzw. verstellbar ist/sind.

Zum Beispiel ist das mindestens eine Fixiermittel und/oder Fixiergegenmittel als Vorsprung, Steckkörper, Klemmkörper, Rastmittel, insbesondere Rastvorsprung, Gewindekörper, insbesondere Gewindestift oder Schraube, Gegenkörper, Flanke, Fixierriegel, Aufnahme, insbesondere Rastaufnahme oder Gewindeaufnahme, und/oder Öffnung ausgebildet. Der Steckkörper ist bevorzugt in die jeweilige Kappe einsteckbar. Der Gewindekörper ist günstigerweise in die jeweilige Kappe bzw. eines Körpers derselben eindrehbar bzw. einschraubbar.

Beispielsweise ist durch das mindestens eine Fixiermittel und/oder Fixiergegenmittel eine Fixierkraft zwischen der Endkappe und Außenkappe, bevorzugt manuell, einstellbar. Die Fixierkraft ist zum Beispiel in Abhängigkeit des Eindrehens des Gewindekörpers bzw. Einsteckens des Steckkörpers einstellbar. Ein zugehöriger, zum Beispiel starrer oder beweglicher, wie, bevorzugt selbständig, schwenkbarer oder drehbarer, Gegenkörper weist dazu zum Beispiel mindestens bereichsweise eine, bevorzugt konvexe, Krümmung bzw. gekrümmte Flanke auf.

Der Steckkörper oder Gewindekörper erstreckt sich zum Beispiel senkrecht zu einer Montagerichtung der Verlagerung von der Montagezwischenstellung in die Montageendstellung.

Die Aufnahme oder Öffnung ist zum Beispiel umfangsseitig vollständig geschlossen oder teilweise offen.

Es ist zweckmäßig, wenn das mindestens eine Fixiermittel als Gewindekörper und das mindestens eine Fixiergegenmittel als Gegenkörper ausgebildet sind, wobei das mindestens eine Fixiermittel in der Montageendstellung mit dem mindestens einen Fixiergegenmittel riegelartig wechselwirkt. Das mindestens eine Fixiermittel bildet bevorzugt einen Riegelkörper und erstreckt sich in der Montageendstellung beispielsweise seitlich zu dem mindestens einen zugeordneten Fixiergegenmittel, der beispielsweise als Zylinderkörper bzw. Hohlzylinderkörper ausgebildet ist. Es greift dabei zum Beispiel an dem mindestens einen zugeordneten Fixiergegenmittel außen, wie umfangsseitig, an. Alternativ greift es zum Beispiel in das mindestens eine zugeordnete Fixiergegenmittel, wie umfangsseitig, ein. Der Gewindekörper weist dazu bevorzugt mindestens ein Schneidgewinde auf. In der Montageendstellung liegt bevorzugt eine klemmende Verbindung zwischen dem Fixiermittel und dem mindestens einen zugeordneten Fixiergegenmittel vor. In der Montagezwischenstellung bleibt vorzugsweise eine Wechselwirkung zwischen dem mindestens einen Fixiermittel und dem mindestens einen Fixiergegenmittel aus.

Es ist von Vorteil, wenn jeder Gewindekörper mindestens einen Anschlag zum Begrenzen eines Eindrehwegs bzw. Einschraubwegs aufweist. Der mindestens eine Anschlag ist zum Beispiel durch einen Kopf des Gewindekörpers gebildet. Günstigerweise hat jeder Gewindekörper, zum Beispiel fußseitig, bevorzugt zentral, mindestens ein Werkzeug-Angreifmittel, wie eine Werkzeug-Angreifaufnahme bzw. Innen-Mehrkant-Aufnahme.

Beispielsweise ist das mindestens eine Fixiermittel als Rastvorsprung ausgebildet. Vorzugsweise weist der mindestens eine Rastvorsprung einen Gewindekörper zu seiner örtlichen Festlegung, insbesondere an der jeweiligen Kappe, bevorzugt an der Endkappe, auf. Der Gewindekörper ist beispielsweise als Gewindebolzen, Schraube bzw. Gewindestift ausgeführt. Er hat bevorzugt ein Außengewinde. Zum Beispiel ist der Gewindekörper zu seiner örtlichen Festlegung in die jeweilige Kappe eindrehbar. Alternativ ist dieser beispielsweise mittels einer aufgedrehten Mutter an der jeweiligen Kappe örtlich festlegbar. Vorzugsweise ist hierdurch eine Rastkraft in der Montageendstellung präzise und einfach einstellbar.

Beispielsweise ist das mindestens eine Fixiergegenmittel als Rastgegenmittel ausgebildet. Vorzugsweise ist das mindestens eine Rastgegenmittel als Rastaufnahme ausgebildet, die durch mindestens einen Rastaufnahmekörper räumlich begrenzt ist. Der mindestens eine Rastaufnahmekörper ist beispielsweise umfangseitig geschlossen. Er springt zum Beispiel vor und ist dann bevorzugt wulstartig. Alternativ ist er beispielsweise als Mulde ausgeführt.

Bevorzugt weist der mindestens eine Rastaufnahmekörper benachbart zu der mindestens einen Rastaufnahme mindestens eine in Montagerichtung der Verlagerung von der Montagezwischenstellung in die Montageendstellung ansteigende Rastkopf-Einführflanke zum Beeinflussen einer Einführkraft auf. Die mindestens eine Rastkopf-Einführflanke erstreckt sich, beispielsweise im Schnitt, vorzugsweise eben und/oder gekrümmt. Sie ist günstigerweise umlaufend und bevorzugt außenseitig an dem mindestens einen Rastaufnahmekörper ausgebildet. Sie ist zum Beispiel als Fase an einer Außenkante des Rastaufnahmekörpers ausgeführt. In Abhängigkeit des Verlaufs, beispielsweise der Steigung, ist so z. B. eine leichte oder schwere Einführkraft einstellbar.

Es ist von Vorteil, wenn der mindestens eine Rastaufnahmeköper benachbart zu der mindestens einen Rastaufnahme mindestens eine entgegen einer Montagerichtung der Verlagerung von der Montagezwischenstellung in die Montageendstellung ansteigende Entfernungsflanke zum Beeinflussen einer Entfernungskraft aufweist. Die mindestens eine Entfernungsflanke erstreckt sich, beispielsweise im Schnitt, beispielsweise eben und/oder gekrümmt. Sie ist bevorzugt angrenzend, insbesondere direkt angrenzend, zu der mindestens eine Rastaufnahme angeordnet bzw. ausgebildet. Die mindestens eine Entfernungsflanke ist günstigerweise umlaufend und bevorzugt innenseitig an dem mindestens einen Rastaufnahmekörper angeordnet bzw. ausgebildet. Sie ist zum Beispiel als Fase an einer Innenkante des Rastaufnahmekörpers ausgeführt. In Abhängigkeit des Verlaufs, beispielsweise der Steigerung, der mindestens einen Entfernungsflanke ist beispielsweise eine leichte oder schwere Entfernungskraft einstellbar.

Die mindestens eine Entfernungsflanke und Einführflanke sind bevorzugt benachbart, aber beabstandet zueinander angeordnet. Die Einführkraft und Entfernungskraft können gleich oder unterschiedlich sein.

Vorzugsweise weist der mindestens eine Rastvorsprung einen Rastkopf auf, der zumindest bereichsweise kugelförmig oder abgerundet ist. Dies ist besonders benutzerfreundlich und erlaubt beispielsweise ein funktionssicheres und verschleißarmes Einführen des Rastkopfs in die Rastaufnahme und/oder ein Entfernen desselben von der Rastaufnahme. Der Rastkopf ist beispielsweise einstückiger bzw. integraler Bestandteil des Rastvorsprungs. Alternativ ist der Rastkopf zum Beispiel separat ausgeführt.

Es ist zweckmäßig, wenn der Rastkopf federbelastet bzw. federnd ist. Er ist insbesondere in Stande, einen Hubweg bei Einführung in die Rastaufnahme und/oder bei Entfernung aus derselben auszuführen. Es ist von Vorteil, wenn der Rastvorsprung eine Feder, insbesondere Druckfeder, insbesondere Druckschraubenfeder, aufweist, die, direkt oder indirekt, an dem Rastkopf, bevorzugt innenseitig, angreift. Auch der federbelastete Rastkopf ermöglicht ein einfaches Einführen in die Rastaufnahme und/oder Entfernen von derselben und sicheres örtliches Festlegen.

Nachfolgend werden unter Bezugnahme auf die beigefügte Zeichnung bevorzugte Ausführungsformen der Erfindung beispielhaft beschrieben. Dabei zeigen:
- Fig. 1: eine perspektivische Ansicht einer Markise mit zwei erfindungsgemäßen Abschlusskappeneinrichtungen,
- Fig. 2: eine Explosionsansicht, die eine Abschlusskappeneinrichtung und einen Endbereich eines Markisenprofils der in Fig. 1 gezeigten Markise veranschaulicht,
- Fig. 3: eine perspektivische Ansicht, die eine Außenkappe der dargestellten Abschlusskappeneinrichtung von innen zeigt,
- Fig. 4: einen Teilschnitt durch die veranschaulichte Abschlusskappeneinrichtung in einen an dem Markisenprofil montiertem Zustand, der vor allem das Wechselwirken zwischen der Endkappe und Außenkappe der Abschlusskappeneinrichtung veranschaulicht,
- Fig. 5: eine perspektivische Ansicht, die die Montage der sich in der Montageausgangsstellung befindenden Außenkappe veranschaulicht, wobei die Endkappe an dem Markisenprofil bereits befestigt ist,
- Fig. 6: eine Fig. 5 entsprechende Ansicht als Schnittansicht,
- Fig. 7: eine Fig. 5 ähnelnde Ansicht, wobei sich die Außenkappe in der Montagezwischenstellung befindet,
- Fig. 8: eine Fig. 7 entsprechende Ansicht als Schnittansicht,
- Fig. 9: ein vergrößertes Detail in Schnittansicht, das einen Rastvorsprung und eine Rastaufnahme der veranschaulichten Abschlusskappeneinrichtung in Eingriff miteinander zeigt,
- Fig. 10: eine Fig. 9 entsprechende Ansicht mit einem die Rastaufnahme bildenden Rastaufnahmekörper gemäß einer zweiten Ausführungsform,
- Fig. 11: eine Fig. 9 entsprechende Ansicht mit einem die Rastaufnahme bildenden Rastaufnahmekörper gemäß einer dritten Ausführungsform,
- Fig. 12: eine Ansicht, die eine Abschlusskappeneinrichtung gemäß einer vierten Ausführungsform von ihrer Hinterseite aus und einen Endbereich des Markisenprofils der in Fig. 1 gezeigten Markise in montiertem Zustand veranschaulicht,
- Fig. 13: eine Schnittansicht längs der Schnittlinie XIII - XIII in Fig. 12, wobei sich die Abschlusskappe in der Montagendstellung befindet,
- Fig. 14: eine Ansicht auf die Abschlusskappeneinrichtung in Blickrichtung XIV gemäß Fig. 12 von innen, wobei sich die Abschlusskappe in der Montageendstellung befindet,
- Fig. 15: eine Schnittansicht längs der Schnittlinie XV - XV in Fig. 12, wobei sich die Abschlusskappe in der Montageendstellung befindet,
- Fig. 16: eine Schnittansicht längs der Schnittlinie XVI - XVI von Fig. 14, wobei sich die Abschlusskappe in der Montageendstellung befindet,
- Fig. 17: eine Schnittansicht längs der Schnittlinie XVII - XVII von Fig. 14, wobei sich die Abschlusskappe in der Montageendstellung befindet,
- Fig. 18: eine Fig. 12 entsprechende Ansicht, wobei sich die Außenkappe in der Montagezwischenstellung befindet,
- Fig. 19: eine Schnittansicht längs der Schnittlinie XIX - XIX von Fig. 18, wobei sich die Außenkappe in der Montagezwischenstellung befindet,
- Fig. 20: eine Ansicht entsprechend Fig. 14 in Blickrichtung XX gemäß Fig. 18, bei der im Vergleich mit Fig. 14 keine Haltewirkung vorliegt, wobei sich die Außenkappe in der Montagezwischenstellung befindet, und
- Fig. 21: eine Schnittansicht längs der Schnittlinie XXI - XXI von Fig. 18, wobei sich die Außenkappe in der Montagezwischenstellung befindet

Fig. 1 zeigt eine perspektivische Ansicht einer Markise, die im gezeigten Ausführungsbeispiel als Gelenkarmmarkise ausgebildet ist. Es sind jedoch auch andere Markisenarten, beispielsweise Pergola- oder Wintermarkisen möglich. Die Markise umfasst ein Endschienenprofil 1, das ein Markisengehäuse bildet. Das Endschienenprofil 1 erstreckt sich horizontal und ist zum Beispiel an einem Gebäude (nicht dargestellt) angebracht. Ferner hat die Markise eine drehantreibbare Tuchwelle (nicht dargestellt), die in dem Endschienenprofil 1 entsprechend drehantreibbar gelagert ist. Die Markise weist auch ein Markisentuch 2 auf, das ein- und ausfahrbar ist. Beim Einfahren der Markise wird das Markisentuch 2 auf die Tuchwelle aufgewickelt. Umgekehrt wird beim Ausfahren der Markise das Markisentuch 2 von der Tuchwelle abgewickelt. Die Markise hat außerdem ein Ausfallprofil 3, an dem das Markisentuch 2 mit einem in Ausfahrrichtung 4 weisenden Ende befestigt ist. Das Ausfallprofil 3 erstreckt sich hier senkrecht zu der Ausfahrrichtung 4 und verläuft horizontal. Es verläuft parallel zu dem Endschienenprofil 1.

Ferner umfasst die Markise zwei Abschlusskappeneinrichtungen 5, die konstruktiv identisch ausgeführt sind. Die Abschlusskappeneinrichtungen 5 sind zueinander spiegelbildlich ausgestaltet. In montiertem Zustand sind sie stirnseitig bzw. endseitig an dem Ausfallprofil 3 angeordnet und verschließen dort dieses. Nachdem wie erwähnt die Abschlusskappeneinrichtungen 5 konstruktiv identisch ausgeführt sind, wird nachfolgend nur eine Abschlusskappeneinrichtung 5 detailliert beschrieben. Dabei wird auch auf Fig. 2 bis 4 zurückgegriffen.

Jede Abschlusskappeneinrichtung 5 hat eine Endkappe 6 und eine Außenkappe 7, die als separate, verbindbare Komponenten ausgebildet sind. Die Außenkappe 7 ist an der Endkappe 6 lösbar örtlich festlegbar.

Die Endkappe 6 umfasst eine Grundplatte 8, die an die Stirnseite des Ausfallprofils 3 angepasst ist. Die Grundplatte 8 kann beispielsweise ein Blechzuschnitt, insbesondere ein Laserteil, sein. Sie kann eine einheitliche Dicke D haben.

In der Grundplatte 8 sind mehrere, hier drei, Befestigungsöffnungen 9 ausgebildet, die jeweils umfangsseitig geschlossen und kreisförmig sind. Die Befestigungsöffnungen 9 sind beabstandet zueinander angeordnet und identisch ausgebildet. Gemäß der gezeigten Ausführungsform befinden sich zwei Befestigungsöffnungen 9 in einem oberen Bereich der Endkappe 6 beabstandet nebeneinander und eine Befestigungsöffnung 9 in einem unteren zentralen Bereich der Endkappe 6. Eine andere Anzahl und/oder Anordnung der Befestigungsöffnungen 9 in der Endkappe 6 ist alternativ möglich.

Die Endkappe 6 ist stirnseitig mit dem Ausfallprofil 3 verschraubbar. Dazu dienen Befestigungsschrauben 10, die jeweils einen zylindrischen Kern 11 mit einem Außengewinde und einen gegenüber dem jeweiligen Kern 11 radial vorspringenden Kopf 12 umfassen.

In befestigtem Zustand liegt die Endkappe 6 außen stirnseitig an dem Ausfallprofil 3 an und verschließt dieses dort. Jede Befestigungsschraube 10 durchdringt mit ihrem zylindrischen Kern 11 eine Befestigungsöffnung 9 und liegt mit ihrem Kopf 12 außenseitig an der Grundplatte 8 an. Die Befestigungsschrauben 10 sind in Befestigungsschraubenaufnahmen 13 eingedreht, die entsprechend an dem Ausfallprofil 3 angeordnet sind und sich längs einer Profillängsachse 14 des Ausfallprofils 3 erstrecken. Die Befestigungsschraubenaufnahmen 13 sind zu der benachbarten Stirnseite des Ausfallprofils 3 offen und an die zylindrischen Kerne 11 der Befestigungsschrauben 10 angepasst. Die Endkappe 6 erstreckt sich in befestigtem Zustand vertikal und senkrecht zu der Profillängsachse 14.

Ferner sind in der Grundplatte 8 mehrere beabstandet zueinander angeordnete Halteriegel-Öffnungen angeordnet, nämlich eine erste Halteriegel-Öffnung 15a, eine zweite Halteriegel-Öffnung 15b, eine dritte Halteriegel-Öffnung 15c und eine vierte Halteriegel-Öffnung 15d.

Jede Halteriegel-Öffnung 15a, 15b, 15b, 15d ist als Durchgangsöffnung bzw. Ausnehmung in der Grundplatte 8 ausgeführt. Die Halteriegel-Öffnungen 15a, 15b, 15b, 15d sind länglich. Sie erstrecken sich hier horizontal und parallel zueinander. Die Halteriegel-Öffnungen 15a, 15b, 15c, 15d sind beispielsweise rechteckförmig.

Die erste Halteriegel-Öffnung 15a ist umfangsseitig vollständig geschlossen. Sie erstreckt sich in der Grundplatte 8 in einem oberen Bereich, insbesondere Eckbereich, oberhalb der oberen Befestigungsöffnungen 9. Die erste Halteriegel-Öffnung 15a ist benachbart zu einer Vorderkante 16 der Grundplatte 8 angeordnet, die in montiertem Zustand der Endkappe 6 dem Endschienenprofil 1 abgewandt ist.

Die zweite Halteriegel-Öffnung 15b ist wieder umfangsseitig vollständig geschlossen. Sie ist in der Grundplatte 8 schräg unterhalb der ersten Halteriegel-Öffnung 15a und unterhalb der beiden oberen Befestigungsöffnungen 9 angeordnet. Die zweite Halteriegel-Öffnung 15b ist in einem oberen Bereich der Grundplatte 8 angeordnet. Sie ist benachbart zu einer Hinterkante 17 der Grundplatte 8 angeordnet, die sich parallel zu der Vorderkante 16 erstreckt und in montiertem Zustand der Endkappe 6 dem Endschienenprofil 1 zugewandt ist.

Die dritte Halteriegel-Öffnung 15c ist in einem unteren Bereich, insbesondere Eckbereich, der Grundplatte 8 benachbart zu der Hinterkante 17 angeordnet. Sie ist umfangsseitig vollständig geschlossen. Sie ist schräg oberhalb der unteren Befestigungsöffnung 9 angeordnet.

Die vierte Halteriegel-Öffnung 15d ist nach unten offen. Sie ist also nur teilweise räumlich begrenzt. Sie ist benachbart zu der Vorderkante 16 in der Grundplatte 8 angeordnet und geht von einer Unterkante 18 der Grundplatte 8 aus, die sich senkrecht zu der Vorderkante 16 bzw. Hinterkante 17 erstreckt. Die vierte Halteriegel-Öffnung 15d ist in einem unteren Bereich, insbesondere Eckbereich, der Grundplatte 8 angeordnet.

In einem zentralen Bereich der Grundplatte 8 ist (bevorzugt genau) eine kreisförmige Durchtrittsöffnung 19 angeordnet.

Eine andere Anzahl und/oder Anordnung der Halteriegel-Öffnungen 15a, 15b, 15c, 15d und/oder der Durchtrittsöffnung 19 ist alternativ möglich.

Die Endkappe 6 hat bzw. trägt außerdem (genau) einen Rastkörper 20, der einen hohlzylindrischen Kern 21 mit einem Außengewinde und einen gegenüber dem Kern 21 radial vorstehenden Kopf 22 aufweist. In zusammengesetztem Zustand der Endkappe 6 durchsetzt der Rastkörper 20 mit seinem Kern 21 die Durchtrittsöffnung 19. Der Kopf 22 befindet sich dabei auf der dem Ausfallprofil 3 zugewandten Seite und liegt dort an der Grundplatte 8 an. Der Kern 21 verläuft ausgehend von dem Kopf 22 weg von dem Ausfallprofil 3. Er springt in Richtung auf die Außenkappe 7 vor, sofern montiert. Auf den Kern 21 ist in zusammengesetztem Zustand der Endkappe 6 eine Festlegemutter 23 aufgedreht, die dort an der Grundplatte 8 gegenüber dem Kopf 22 anliegt und so den Rastkörper 20 gegenüber der Grundplatte 8 örtlich festlegt. Der Rastkörper 20 steht mit seinem Kern 21 gegenüber der Grundplatte 8 senkrecht und gegenüber der Festlegemutter 23 axial vor und bildet einen Vorsprung, nämlich einen Rastvorsprung.

Durch Ein- bzw. Ausschrauben gegenüber der Festlegemutter 23 kann beispielsweise auch ein Vorstehen des Rastkörpers 20 gegenüber der Grundplatte 8 und damit eine Rastkraft einstellbar sein.

In anderen Ausführungsbeispielen kann die Durchtrittsöffnung 19 beispielsweise auch als Gewindebohrung ausgeführt sein, in die der Rastkörper 20 mit seinem Gewinde einschraubbar ist.

Wie Fig. 4 zeigt, beinhaltet der Kern 21 eine innere Druckschraubenfeder 39. Der Kern 21 hält kopfseitig eine Rastkugel 40. Die Druckschraubenfeder 39 stützt sich gegenüber einem inneren Boden 41 des Rastkörpers 20 ab. Sie liegt an der Rastkugel 40 innen an und drückt diese weg von dem Boden 41. Die Rastkugel 40 ist längs des Kerns 21 verlagerbar. In einer Normalstellung steht die Rastkugel 40 gegenüber dem Kern 21 an dessen dem Kopf 22 abgewandten Ende teilweise axial vor. Sie ist auch in dem Kern 21 aufgenommen.

Die Außenkappe 7 ist einstückig ausgeführt. Sie hat eine Vorderseite 24, eine Hinterseite 25 und eine Oberseite 26 sowie eine Unterseite 27. Die Vorderseite 24 und Hinterseite 25 sind einander gegenüberliegend angeordnet. Sie verlaufen beispielsweise parallel zueinander. Die Oberseite 26 und die Unterseite 27 sind einander gegenüberliegend angeordnet. Sie verlaufen beispielsweise parallel zueinander und senkrecht zu der Vorderseite 24 bzw. der Hinterseite 25. In montiertem Zustand der Außenkappe 7 erstrecken sich die Oberseite 26 und Unterseite 27 horizontal. Die Vorderseite 24 und Hinterseite 25 verlaufen dann vertikal.

Die Vorderseite 24, Hinterseite 25, Oberseite 26 und Unterseite 27 sind an einem Steg 28 der Außenkappe 7 ausgebildet, der umlaufend ist und von einer Außenplatte 29 der Außenkappe 7 vorspringt. In montiertem Zustand der Außenkappe 7 springt der Steg 28 von der Außenplatte 29 in Richtung auf die Endkappe 6 bzw. das Ausfallprofil 3 vor.

Die Außenplatte 29 ist außenseitig vollständig unterbrechungsfrei, insbesondere frei von Öffnungen, Aussparungen, Bohrungen oder dergleichen. Sie ist dort beispielsweise eben ausgeführt. Sie kann auch gekrümmt sein.

Die Außenkappe 7 weist außerdem mehrere, hier vier, starre Halteriegel auf, nämlich einen ersten Halteriegel 30a, einen zweiten Halteriegel 30b, einen dritten Halteriegel 30c und einen vierten Halteriegel 30d. Die Halteriegel 30a, 30b, 30c, 30d sind mit der Außenplatte 29 einstückig verbunden und beabstandet zueinander angeordnet. Sie sind gleich orientiert. Sie sind beispielsweise identisch ausgebildet.

Jeder Halteriegel 30a, 30b, 30c, 30d umfasst einen Halteriegelfuß 31 und einen von diesem sich senkrecht in Richtung auf die Hinterseite 25 erstreckenden Halteriegelkopf 32. Die Halteriegelfüße 31 sind bevorzugt identisch ausgebildet und haben einen gleichbleibenden Querschnitt. Auch die Halteriegelköpfe 32 sind insbesondere identisch ausgebildet. Jeder Halteriegelfuß 31 wiederum erstreckt sich senkrecht zu der Außenplatte 29 und geht von einem eigenen Haltesockel 33 aus, der sich an die Außenplatte 29 innenseitig anschließt. Jeder Halteriegel 30a, 30b, 30c, 30d weist eine freie erste Halteflanke 34 auf, die dem zugehörigen Haltesockel 33 zugewandt ist. Die ersten Halteflanken 34 liegen in einer gemeinsamen Ebene, die sich parallel und beabstandet zu der Außenplatte 29 erstreckt. Jeder Halteriegelfuß 31 bildet eine Anschlagflanke 35 aus, die im gezeigten Ausführungsbeispiel der Hinterseite 25 zugewandt ist und senkrecht zu der benachbarten ersten Halteflanke 34 verläuft. Jeder Haltesockel 33 erstreckt sich von der Außenplatte 29 bis zu einem freien Rand des Stegs 28 und bildet dort eine zweite Halteflanke 34a aus, die sich parallel, aber beabstandet zu der benachbarten ersten Halteflanke 34 erstreckt. Die zweiten Halteflanken 34a liegen in einer gemeinsamen Ebene, die sich parallel und beabstandet zu der Außenplatte 29 erstreckt. Ein Abstand A zwischen einer ersten Halteflanke 34 und einer benachbarten zweiten Halteflanke 34a entspricht im Wesentlichen der Dicke D. Er ist günstigerweise geringfügig größer. Die benachbart zueinander verlaufende erste und zweite Halteflanke 34, 34a bilden einen Halteschlitz aus.

Der erste Halteriegel 30a ist in einem oberen Eckbereich der Außenkappe 7 benachbart zu der Vorderseite 24 angeordnet. Der zugehörige Haltesockel 33 hat beispielsweise eine identische Grundfläche wie der Halteriegelkopf 32 des ersten Halteriegels 30a.

Der zweite Halteriegel 30b ist schräg unterhalb des ersten Halteriegels 30a benachbart zu der Hinterseite 25 angeordnet. Der zugehörige Haltesockel 33 hat beispielsweise eine größere Grundfläche als der Halteriegelkopf 32 des zweiten Halteriegels 30b.

Der dritte Halteriegel 30c ist in einem unteren Eckbereich der Außenkappe 7 benachbart zu der Hinterseite 25 angeordnet. Der zugehörige Haltesockel 33 hat beispielsweise eine größere Grundfläche als der Halteriegelkopf 32 des dritten Halteriegels 30c.

Der vierte Halteriegel 30d ist in einem unteren Eckbereich der Außenkappe 7 benachbart zu der Vorderseite 24 angeordnet. Der zugehörige Haltesockel 33 hat beispielsweise eine identische Grundfläche wie der Halteriegelkopf 32 des vierten Halteriegels 30d.

Der erste Halteriegel 30a und die erste Halteriegel-Öffnung 15a sind aneinander angepasst. Der zweite Halteriegel 30b und die zweite Halteriegel-Öffnung 15b sind aneinander angepasst. Der dritte Halteriegel 30c und die dritte Halteriegel-Öffnung 15c sind aneinander angepasst. Der vierte Halteriegel 30d und die vierte Halteriegel-Öffnung 15d sind aneinander angepasst.

Jeder Halteriegelkopf 32 hat parallel zu der Unterseite 27 eine Längserstreckung LR, die im Wesentlichen einer Längserstreckung LO einer Halteriegel-Öffnung 15a, 15b, 15c, 15d parallel zu der Unterkante 18 entspricht, insbesondere geringfügig kleiner als diese ist.

Jeder Halteriegelkopf 32 hat senkrecht zu seiner Längserstreckung LR eine Höhe HR parallel zu der Hinterseite 25, die im Wesentlichen einer Höhe HO einer Halteriegel-Öffnung 15a, 15b, 15c, 15d parallel zu der Hinterkante 17 entspricht, insbesondere geringfügig kleiner als diese ist. Auch der sich an den jeweiligen Halteriegelkopf 32 anschließende Halteriegelfuß 31 hat die Höhe HR.

Die Außenplatte 29 trägt außerdem (bevorzugt genau) eine zylindrische Rastaufnahme 36, die in einem zentralen Bereich derselben angeordnet ist. Die Rastaufnahme 36 ist durch einen Rastaufnahmekörper 37 gebildet bzw. begrenzt, der von der Außenplatte 29 innenseitig senkrecht vorspringt und umfangsseitig vollständig geschlossen ist. Der Rastaufnahmekörper 37 ist zum Beispiel im Wesentlichen hohlzylindrisch bzw. im Querschnitt zumindest bereichsweise kreisringförmig. Er steht mit der Außenplatte 29 in einstückiger Verbindung und ist gegenüberliegend zu der Außenplatte 29 offen.

Der Rastaufnahmekörper 37 hat an seinem freien Ende eine Einführflanke 42, die an dem Rastaufnahmekörper 37 außen umläuft. Die Einführflanke 42 ist als Einführschräge ausgeführt und beabstandet zu der Rastaufnahme 36 angeordnet. Die Einführflanke 42 schließt mit einer freien Kopffläche 44 des Rastaufnahmekörpers 37 einen Einführwinkel wE ein, der hier 45° beträgt. Von außen in Richtung auf die Rastaufnahme 36 gehend, ist die Einführflanke 42 ansteigend.

Ferner ist eine innere Entfernungsflanke 43 an dem Rastaufnahmekörper 37 an dessen freien Ende ausgebildet. Die Entfernungsflanke 43 schließt sich an die Rastaufnahme 36 unmittelbar an und ist als Entfernungsschräge ausgeführt. Die Entfernungsflanke 43 schließt mit der freien Kopffläche 44 einen Entfernungswinkel wN ein, der hier ebenfalls 45° beträgt. Die Entfernungsflanke 43 und die Einführflanke 42 sind unterschiedlich geneigt. Von außen in Richtung auf die Rastaufnahme 36 gehend, ist die Entfernungsflanke 43 abfallend.

Der Steg 28 weist bei der Unterseite 27 eine Wasserablauföffnung 38 auf.

In zusammengesetztem bzw. montiertem Zustand der Abschlusskappeneinrichtung 5, der in Fig. 4 gezeigt ist, sind die Rastaufnahme 36 und die Rastkugel 40 einander zugeordnet. Sie sind einander gegenüberliegend angeordnet. Die Rastkugel 40 greift in die Rastaufnahme 36 bereichsweise rastend ein. Die Druckschraubenfeder 39 drückt die Rastkugel 40 in die Rastaufnahme 36 bzw. an den Rastaufnahmekörper 37, sodass zwischen der Endkappe 6 und der Außenkappe 7 eine Rastverbindung vorliegt bzw. diese miteinander verrastet sind.

Die erste Halteriegel-Öffnung 15a und der erste Halteriegel 30a sind einander zugeordnet. Die zweite Halteriegel-Öffnung 15b und der zweite Halteriegel 30b sind einander zugeordnet. Die dritte Halteriegel-Öffnung 15c und der dritte Halteriegel 30c sind einander zugeordnet. Die vierte Halteriegel-Öffnung 15d und der vierte Halteriegel 30d sind einander zugeordnet. Sie sind jeweils paarweise benachbart zueinander angeordnet.

Jeder Halteriegel 30a, 30b, 30c, 30d durchsetzt in zusammengesetztem bzw. montiertem Zustand der Abschlusskappeneinrichtung 5 mit seinem Halteriegelfuß 31 die zugeordnete Halteriegel-Öffnung 15a, 15b, 15c, 15d. Jeder Halteriegelkopf 32 hintergreift die Grundplatte 8 und verläuft von der durchsetzten Halteriegel-Öffnung 15a, 15b, 15c, 15d in Richtung auf die Hinterkante 17. Die ersten Halteflanken 34 erstrecken sich unmittelbar benachbart zu der Grundplatte 8 bzw. liegen sie zumindest bereichsweise an der Grundplatte 8 innenseitig an. Auch die zweiten Halteflanken 34a erstrecken sich unmittelbar benachbart zu der Grundplatte 8 bzw. liegen sie zumindest bereichsweise an der Grundplatte 8 außenseitig an. Die Grundplatte 8 greift in die Halteschlitze ein. Die ersten und zweiten Halteflanken 34, 34a verlaufen parallel zu der Grundplatte 8. Sie legen die Außenkappe 6 in Richtung der Profillängsachse 14, d.h. in Richtung auf die Endkappe 6 und von dieser weg, örtlich fest. Die Anschlagflanken 35 erstrecken sich unmittelbar benachbart zu der Grundplatte 8. Sie können auch zumindest bereichsweise an der Grundplatte 8 anliegen.

Nachfolgend wird unter Bezugnahme auf die Fig. 5 bis 8 die Montage der Außenkappe 7 an einer bereits an dem Ausfallprofil 3 stirnseitig befestigten Endkappe 6 beschrieben.

Die Außenkappe 7 befindet sich zunächst entsprechend Fig. 5, 6 in einer Montageausgangsstellung, in welcher diese vollständig beabstandet zu der zugehörigen Endkappe 6 der Abschlusskappeneinrichtung 5 ist. Sie ist dort gegenüber der Endkappe 6 frei beweglich. Die Außenkappe 7 und die Endkappe 6 erstrecken sich parallel zueinander.

Die Außenkappe 7 wird anschließend aus der Montageausgangsstellung längs einer Einführrichtung 45 (Fig. 5), die sich parallel zu der Profillängsachse 14 erstreckt, in Richtung auf die Endkappe 6 verlagert. Die Halteriegelköpfe 32 sind dabei vorauseilend und werden, bevorzugt gleichzeitig, durch die Halteriegel-Öffnungen 15a, 15b, 15c, 15d geführt. Sie nähern sich dabei dem Ausfallprofil 3 an.

In einer Montagezwischenstellung, die in Fig. 7, 8 veranschaulicht ist, durchsetzen die Halteriegelfüße 31 die Halteriegel-Öffnungen 15a, 15b, 15c, 15d. Die Halteriegelköpfe 32 befinden sich auf der dem Ausfallprofil 3 zugewandten Seite der Grundplatte 8. Die ersten und zweiten Halteflanken 34, 34a sind unmittelbar benachbart zu den Halteriegel-Öffnungen 15a, 15b, 15c, 15d angeordnet. Sie sind seitlich beabstandet zu Material der Grundplatte 8 angeordnet, sodass in der Montagezwischenstellung die Halteriegel 30a, 30b, 30c, 30d bzw. die Halteriegel-Öffnungen 15a, 15b, 15c, 15d/Grundplatte 8 nicht haltend miteinander wechselwirken und eine Haltewirkung ausbleibt. Die Halteschlitze und die Grundplatte 8 stehen außer Eingriff miteinander. Die Rastkörper 20 und die Rastaufnahme 36 sind seitlich versetzt zueinander angeordnet. Eine Verrastung bzw. Rastwirkung zwischen der Endkappe 6 und der Außenkappe 7 bleibt auch aus.

Anschließend wird die Außenkappe 7 aus der Montagezwischenstellung längs einer Montagerichtung 46 horizontal in Richtung auf ihre Hinterseite 25 in eine Montageendstellung verlagert, die in Fig. 4 gezeigt ist. Dabei hintergreifen die ersten Halteflanken 34 die Grundplatte 8 bzw. deren Material und befinden sich in der Montageendstellung seitlich neben den Halteriegel-Öffnungen 15a, 15b, 15c, 15d. Die zweiten Halteflanken 34a erstrecken sich seitlich neben den Halteriegel-Öffnungen 15a, 15b, 15c, 15d benachbart zu der Grundplatte 8. Die Halteflanken 34, 34a bzw. Halteschlitze halten in der Montageendstellung die Außenkappe 7 fest an der Endkappe 6. Die Rastkugel 40 gleitet über die Einführflanke 42, wobei die Rastkugel 40 dabei unter Kompressionen der Druckschraubenfeder 39 weiter in den hohlzylindrischen Kern 21 eintaucht. Sobald die Rastkugel 40 benachbart zu der Rastaufnahme 36 angeordnet ist, rastet diese in die Rastaufnahme 36 ein, wobei die Rastkugel 40 unter Längenzunahme der Druckschraubenfeder 39 nach außen verlagert wird. Die Anschlagflanken 35 liegen in der Montageendstellung an einem die jeweilige Halteriegel-Öffnung 15a, 15b, 15c, 15d begrenzenden Begrenzungsrand der Grundplatte 8 an bzw. erstrecken sie sich benachbart zu dem jeweiligen Begrenzungsrand. Sie verlaufen senkrecht zu der Montagerichtung 46. Die Montagerichtung 46 verläuft senkrecht zu der Einführrichtung 45 und horizontal. Sie ist in Richtung auf die Hinterseite 25 gerichtet.

Die Halteriegel 30a, 30b, 30c, 30d sind Haltemittel, die mit den jeweilige Haltegegenmittel bildenden Halteriegel-Öffnung 15a, 15b, 15c, 15d zusammenwirken. Die Halteriegel 30a, 30b, 30c, 30d und Halteriegel-Öffnungen 15a, 15b, 15c, 15d bilden jeweilige Halteeinrichtungen.

Eine Entfernung der Außenkappe 7 von der Endkappe 6 erfolgt entsprechend umgekehrt. Die Rastkugel 40 gleitet über die Entfernungsflanke 43, wobei die Rastkugel 40 dabei unter Kompressionen der Druckschraubenfeder 39 weiter in den hohlzylindrischen Kern 21 eintaucht. Die Verrastung wird so gelöst.

Eine umgekehrte bzw. getauschte Anordnung der Halteeinrichtung, wie der Halteriegel 30a, 30b, 30c, 30d und Halteriegel-Öffnungen 15a, 15b, 15c, 15d, und/oder Rasteinrichtung, wie des Rastkörpers 20 und der Rastaufnahme 36, ist alternativ möglich.

Bei der Ausführungsform gemäß Fig. 10 ist im Vergleich mit der vorherigen Ausführungsform, auf deren Beschreibung verwiesen wird, die Entfernungsflanke 43 steiler. Der Entfernungswinkel wN liegt bei 60°. Eine aufzubringende Entfernungskraft ist hier größer als eine Einführkraft.

Bei der Ausführungsform gemäß Fig. 11 ist im Vergleich mit der ersten Ausführungsform, auf deren Beschreibung verwiesen wird, die Einführflanke 42 steiler. Der Einführwinkel wE liegt bei 30°. Eine aufzubringende Einführkraft ist hier im Vergleich mit der ersten Ausführungsform kleiner.

Die Rasteinrichtung kann auch anders ausgeführt sein.

Bei der Ausführungsform gemäß Fig. 12 bis 21 ist im Vergleich mit der Ausführungsform gemäß Fig. 1 bis 11, auf deren Beschreibung hiermit explizit verwiesen wird, die Fixiereinrichtung nicht als Rasteinrichtung ausgeführt. Sie ist bzw. umfasst eine Schraubeinrichtung.

In der Grundplatte 8 sind wieder mehrere, hier vier, beabstandet zueinander angeordnete Halteriegel-Öffnungen angeordnet, nämlich die erste Halteriegel-Öffnung 15a, die zweite Halteriegel-Öffnung 15b, die dritte Halteriegel-Öffnung 15c und die vierte Halteriegel-Öffnung 15d (Fig. 14, 15). Die Halteriegel-Öffnungen 15a, 15b, 15c, 15d sind ähnlich wie bei der Ausführungsform gemäß Fig. 1 bis 11 angeordnet und ausgebildet. Im Vergleich mit der Ausführungsform gemäß Fig. 1 bis 11 sind hier jedoch alle Halteriegel-Öffnungen 15a, 15b, 15c, 15d umfangsseitig vollständig geschlossen. Sie sind wieder als Durchgangsöffnungen bzw. Ausnehmungen in der Grundplatte 8 ausgeführt.

Ferner sind in der Grundplatte 8 mehrere, hier drei, Befestigungsöffnungen 9 ausgebildet, die (im Wesentlichen) entsprechend der Ausführungsform gemäß Fig. 1 bis 11 angeordnet und ausgebildet sind.

Eine andere Anzahl und/oder Anordnung der Halteriegel-Öffnungen 15a, 15b, 15c, 15d und/oder Befestigungsöffnungen 9 sind möglich.

Die Grundplatte 8 ist in montiertem Zustand wieder über die Befestigungsschrauben 10 mit dem Ausfallprofil 3 verschraubt, die die Befestigungsöffnungen 9 durchsetzen.

Die Endkappe 6 trägt außerdem mehrere, hier zwei, Fixiergegenmittel, nämlich beispielhaft ein oberes Fixiergegenmittel 36 und ein unteres Fixiergegenmittel 36 (Fig. 15). Jedes Fixiergegenmittel 36 ist buchsen- bzw. hülsenförmig und auf einem Lagerkörper 47, beispielsweise in Umfangsrichtung drehbar oder drehfest, angeordnet, der von der Grundplatte 8 senkrecht nach außen vorspringt. Jedes Fixiergegenmittel 36 besteht beispielsweise aus Kunststoff. Das obere Fixiergegenmittel 36 ist beispielsweise oberhalb der ersten Halteriegel-Öffnung 15a angeordnet, während das untere Fixiergegenmittel 36 beispielsweise zwischen den unteren Halteriegel-Öffnungen 15c, 15d und günstigerweise benachbart zu der Unterkante 18 der Grundplatte 8 angeordnet ist. Das untere Fixiergegenmittel 36 ist beispielsweise (im Wesentlichen) unterhalb der dritten Halteriegel-Öffnung 15c und/oder vierten Halteriegel-Öffnung 15d angeordnet.

Die Außenkappe 7 weist wieder mehrere, hier vier, starre Halteriegel auf, nämlich den ersten Halteriegel 30a, den zweiten Halteriegel 30b, den dritten Halteriegel 30c und den vierten Halteriegel 30d (Fig. 14). Die Halteriegel 30a, 30b, 30c, 30d sind beispielsweise wie bei der Ausführungsform gemäß Fig. 1 bis 11 ausgebildet. Sie sind entsprechend den Halteriegel-Öffnungen 15a, 15b, 15c, 15d angeordnet und dimensioniert.

Die Außenplatte 29 der Außenkappe 7 trägt außerdem mehrere, hier zwei, Tragkörper, nämlich einen oberen Tragkörper 48 und einen unteren Tragkörper 48. Jeder Tragkörper 48 steht innenseitig mit der Außenplatte 29 in, bevorzugt einstückiger, Verbindung und ist beispielsweise blockartig. In jedem Tragkörper 48 ist eine Öffnung 49 ausgebildet, die im Querschnitt kreisförmig und bevorzugt als Gewindeöffnung ausgebildet ist. Jede Öffnung 49 erstreckt sich parallel zu der Außenplatte 29 und parallel zu der Vorderseite 24. Die Öffnungen 49 sind durchgängig und erstrecken sich parallel, bevorzugt aber seitlich versetzt, zueinander.

In jede Öffnung 49 ist ein Fixiermittel in Form einer Fixierschraube 20 mit ihrem zylindrischen Kern 50 eingedreht, der ein Außengewinde trägt. Ferner weist jede Fixierschraube 20 einen Kopf 51 auf, der gegenüber dem Kern 50 seitlich vorsteht und ein Drehmomentübertragungsmittel, wie eine Innen-Sechskant-Aufnahme, trägt. Die Köpfe 51 sind einander zugewandt angeordnet. Jede Fixierschraube 20 hat fußseitig eine Innen-Sechskant-Aufnahme 52. Die Innen-Sechskant-Aufnahmen 52 sind einander abgewandt angeordnet. Die Innen-Sechskant-Aufnahme 52 der oberen Fixierschraube 20 ist nach oben gewandt bzw. offen, während die Innen-Sechskant-Aufnahme 52 der unteren Fixierschraube 20 nach unten gewandt bzw. offen ist. Jede Fixierschraube 20 ist einstückig ausgebildet. Auch andere Ausgestaltungen des Fixiermittels sind möglich. Anstelle eines InnenSechskants können beispielsweise auch andere Betätigungsmittel, insbesondere andere Betätigungskonturen, vorgesehen sein. Auch ein Fixierbolzen und/oder Fixierstift können anstatt der Fixierschraube 20 vorgesehen sein.

Nachfolgend wird die Montage der Außenkappe 7 an einer bereits an dem Ausfallprofil 3 stirnseitig befestigten Endkappe 6 beschrieben.

Die Außenkappe 7 befindet sich zunächst in einer Montageausgangsstellung, in welcher diese vollständig beabstandet zu der zugehörigen Endkappe 6 der Abschlusskappeneinrichtung 5 ist.

Die Außenkappe 7 wird anschließend aus der Montageausgangsstellung längs der Einführrichtung 45 in Richtung auf die Endkappe 6 verlagert.

In der Montagezwischenstellung, die in Fig. 18 bis 21 veranschaulicht ist, durchsetzen die Halteriegelfüße 31 die Halteriegel-Öffnungen 15a, 15b, 15c, 15d. Die Halteriegelköpfe 32 befinden sich auf der dem Ausfallprofil 3 zugewandten Seite der Grundplatte 8. Die ersten und zweiten Halteflanken 34, 34a sind unmittelbar benachbart zu den Halteriegel-Öffnungen 15a, 15b, 15c, 15d angeordnet. Sie sind seitlich beabstandet zu Material der Grundplatte 8 angeordnet, so dass in der Montagezwischenstellung die Halteriegel 30a, 30b, 30c, 30d bzw. die Halteriegel-Öffnungen 15a, 15b, 15c, 15d/Grundplatte 8 nicht haltend miteinander wechselwirken und eine Haltewirkung ausbleibt. Die Halteschlitze und die Grundplatte 8 stehen außer Eingriff miteinander.

Entsprechend ist die Außenkappe 7 gegenüber der Endkappe 6 seitlich versetzt angeordnet (Fig. 19, 20). Die Fixierschrauben 20 sind bislang unwirksam. Sie befinden sich in einer Ausgangsstellung und stehen bevorzugt fußseitig gegenüber der jeweiligen Öffnung 49 nicht bzw. kaum vor. Die obere Fixierschraube 20 befindet sich (im Wesentlichen) unterhalb des oberen Fixiergegenmittels 36. Die untere Fixierschraube 20 befindet sich (im Wesentlichen) oberhalb des unteren Fixiergegenmittels 36.

Anschließend wird die Außenkappe 7 aus der Montagezwischenstellung längs der Montagerichtung 46 horizontal in Richtung auf ihre Hinterseite 25 in eine Montageendstellung verlagert, die in Fig. 12 bis 17 gezeigt ist. Dabei hintergreifen die ersten Halteflanken 34 die Grundplatte 8 bzw. deren Material und befinden sich in der Montageendstellung seitlich neben den Halteriegel-Öffnungen 15a, 15b, 15c, 15d. Die zweiten Halteflanken 34a erstrecken sich seitlich neben den Halteriegel-Öffnungen 15a, 15b, 15c, 15d benachbart zu der Grundplatte 8. Die Halteflanken 34, 34a bzw. Halteschlitze halten in der Montageendstellung die Außenkappe 7 fest an der Endkappe 6.

Die Tragkörper 48 bzw. die von diesen getragenen Fixierschrauben 20 werden entsprechend gegenüber den Fixiergegenmitteln 36 längs der Montagerichtung 46 verlagert. In der Montageendstellung sind die Fixierschrauben 20 seitlich neben den Fixiergegenmitteln 36 riegelartig angeordnet und verhindern ein Verlagern der Außenkappe 7 zurück in die Montagezwischenstellung. Sie befinden sich zwischen den zugehörigen Fixiergegenmitteln 36 und der Hinterseite 25. Jeder Fixierschraube 20 ist ein Fixiergegenmittel 36 zugeordnet. Das Außengewinde der jeweiligen Fixierschraube 20 greift dabei in das Fixiergegenmittel 36 von außen ein, was eine klemmende Verbindung zwischen der Fixierschraube 20 und dem Fixiergegenmittel 36 hervorruft. Alternativ liegt kein Eingriff vor und das Außengewinde der Fixierschraube 20 liegt lediglich außen klemmend an dem Fixiergegenmittel 36 an, was ebenfalls eine Klemmkraft zwischen der Fixierschraube 20 und dem Fixiergegenmittel 36 erzeugt.

Die untere Fixierschraube 20 ist über die Wasserablauföffnung 38 erreichbar. Für das Verlagern der unteren Fixierschraube 20 in ihre untere Riegelstellung senkrecht zu der Montagerichtung 46 wird über die Wasserablauföffnung 38 ein Werkzeug, hier beispielsweise ein Inbusschlüssel, in die Innen-Sechskant-Aufnahme 52 der unteren Fixierschraube 20 eingeführt. Die untere Fixierschraube 20 wird in den zugehörigen Tragkörper 48 eingeschraubt bzw. nach unten verlagert. Ihr Kern 50 steht dann unten gegenüber dem unteren Tragkörper 48 riegelartig vor. Die obere Fixierschraube 20 ist über eine Zugangsöffnung 53 in der Oberseite 26 der Außenkappe 7 erreichbar. Für das Verlagern der oberen Fixierschraube 20 in ihre obere Riegelstellung senkrecht zu der Montagerichtung 46 wird über die Zugangsöffnung 53 ein Werkzeug, hier beispielsweise ein Inbusschlüssel, in die Innen-Sechskant-Aufnahme 52 der oberen Fixierschraube 20 eingeführt. Die obere Fixierschraube 20 wird in den zugehörigen Tragkörper 48 eingeschraubt bzw. nach oben verlagert. Ihr Kern 50 steht dann oben gegenüber dem oberen Tragkörper 48 riegelartig vor. Der Kopf 51 der jeweiligen Fixierschraube 20 begrenzt dabei einen maximalen Einschraubweg. Durch den Einschraubweg ist eine Klemmkraft zwischen der Fixierschraube 20 und dem Fixiergegenmittel 36 einstellbar, was auf die gekrümmte Außenform des Fixiergegenmittels 36 zurückzuführen ist. Auch die Fixierung zwischen der Außenkappe 7 und der Endkappe 6 ist so einstellbar.

Eine Entfernung der Außenkappe 7 von der Endkappe 6 erfolgt entsprechend umgekehrt. Die Fixierschrauben 20 werden dazu wieder entsprechend herausgeschraubt.

Die Fixiereinrichtung kann auch anders ausgebildet sein.

Die hier angegebenen Ausdrücke "oben", "unten", "vorne", "hinten", "außen", "innen", "Oberseite", "Unterseite" oder dergleichen beziehen sich auf die dargestellte Orientierung der Markise. Sie können bei einer alternativen Orientierung bzw. Anordnung entsprechend anders sein.

Kombinationen der Ausführungsformen sind möglich.

## Patentansprüche

1. Abschlusskappeneinrichtung für ein Profil (3), insbesondere Markisenprofil, aufweisend
a) eine Endkappe (6) zur Befestigung an dem Profil (3),
b) eine Außenkappe (7), die
i) an der Endkappe (6), insbesondere werkzeuglos, montierbar ist, und
ii) relativ zu der Endkappe (6) von einer Montagezwischenstellung in eine Montageendstellung verbringbar ist,
c) eine Halteeinrichtung, die in der Montageendstellung eine Haltewirkung zum Halten der Außenkappe (7) an der Endkappe (6) entfaltet, wobei die Haltewirkung in der Montagezwischenstellung ausbleibt, und
d) eine Fixiereinrichtung zum Fixieren der Außenkappe (7) an der Endkappe (6) in der Montageendstellung zur Sicherung gegen eine Verlagerung in die Montagezwischenstellung.

2. Abschlusskappeneinrichtungen nach Anspruch 1, **dadurch gekennzeichnet, dass** die Halteeinrichtung und die Fixiereinrichtung separat zueinander, insbesondere räumlich getrennt zueinander, ausgeführt sind.

3. Abschlusskappeneinrichtung nach Anspruch 1 oder 2, **dadurch gekennzeichnet, dass** ausschließlich die Halteeinrichtung die Haltewirkung entfaltet.

4. Abschlusskappeneinrichtung nach einem der vorgenannten Ansprüche, **dadurch gekennzeichnet, dass** die Haltewirkung in einer Richtung wirkt, die sich von einer Montagerichtung (46) der Verlagerung von der Montagezwischenstellung in die Montageendstellung unterscheidet.

5. Abschlusskappeneinrichtung nach einem der vorgenannten Ansprüche, **dadurch gekennzeichnet, dass** zur Montage die Außenkappe (7) relativ zu der Endkappe (6) von einer Montageausgangsstellung entlang einer Einführrichtung (45) in die Montagezwischenstellung verlagerbar ist, wobei die Einführrichtung (45) schräg oder senkrecht, insbesondere senkrecht, zu einer Montagerichtung (46) der Verlagerung von der Montagezwischenstellung in die Montageendstellung ist.

6. Abschlusskappeneinrichtung nach Anspruch 5, **dadurch gekennzeichnet, dass** die Fixiereinrichtung in und/oder entgegen der Montagerichtung (46) wirkt und die Halteeinrichtung in und/oder entgegen der Einführrichtung (45) wirkt.

7. Abschlusskappeneinrichtung nach einem der vorgenannten Ansprüche, **dadurch gekennzeichnet, dass** die Halteeinrichtung mindestens ein an der Außenkappe (7) angeordnetes Haltemittel (30a, 30b, 30c, 30d) und mindestens ein an der Endkappe (6) angeordnetes Haltegegenmittel (15a, 15b, 15c, 15d) aufweist, die in der Montagezwischenstellung ineinander eingreifen und in der Montageendstellung haltend zusammenwirken.

8. Abschlusskappeneinrichtung nach Anspruch 7, **dadurch gekennzeichnet, dass** das mindestens eine Haltemittel (30a, 30b, 30c, 30d) oder das mindestens eine Haltegegenmittel (15a, 15b, 15c, 15d) einen Halteriegel aufweist, der in der Montageendstellung das mindestens eine Haltegegenmittel (15a, 15b, 15c, 15d) bzw. das mindestens eine Haltemittel (30a, 30b, 30c, 30d) hintergreift.

9. Abschlusskappeneinrichtung nach einem der vorgenannten Ansprüche, **dadurch gekennzeichnet, dass** die Fixiereinrichtung eine Rasteinrichtung ist zum Verrasten der Außenkappe (7) mit der Endkappe (6) in der Montageendstellung zur Sicherung gegen eine Verlagerung in die Montagezwischenstellung.

10. Abschlusskappeneinrichtung nach einem der vorgenannten Ansprüche, **dadurch gekennzeichnet, dass** die Fixiereinrichtung an der Endkappe (6) oder der Außenkappe (7) mindestens ein Fixiermittel (20), und an der anderen Kappe (7, 6) mindestens ein Fixiergegenmittel (36) zum Wechselwirken mit dem mindestens einen Fixiermittel (20) aufweist.

11. Abschlusskappeneinrichtung nach Anspruch 10, **dadurch gekennzeichnet, dass** das mindestens eine Fixiermittel (20) mit der Endkappe (6) oder der Außenkappe (7) integral verbunden oder separat zu dieser ausgeführt ist und das mindestens eine Fixiergegenmittel (36) mit der anderen Kappe (7, 6) integral verbunden oder separat zu dieser ausgeführt ist.

12. Abschlusskappeneinrichtung nach Anspruch 10 oder 11, **dadurch gekennzeichnet, dass** das mindestens eine Fixiermittel (20) und/oder Fixiergegenmittel (36), insbesondere manuell, betätigbar ist.

13. Abschlusskappeneinrichtung nach einem der Ansprüche 10 bis 12, **dadurch gekennzeichnet, dass** das mindestens eine Fixiermittel (20) und/oder Fixiergegenmittel (36) als Vorsprung, Steckkörper, Klemmkörper, Rastmittel, insbesondere Rastvorsprung, Gewindekörper, insbesondere Gewindestift oder Schraube, Gegenkörper, Fixierriegel, Aufnahme, insbesondere Rastaufnahme oder Gewindeaufnahme, und/oder Öffnung ausgebildet ist.

14. Abschlusskappeneinrichtung nach einem der Ansprüche 10 bis 13, **dadurch gekennzeichnet, dass** das mindestens eine Fixiermittel (20) als Gewindekörper und das mindestens eine Fixiergegenmittel (36) als Gegenkörper ausgebildet sind, wobei das mindestens eine Fixiermittel (20) in der Montageendstellung mit dem mindestens einen Fixiergegenmittel (36) riegelartig wechselwirkt.

15. Markisenprofilanordnung,
a) mit einem Markisenprofil (3), insbesondere Ausfallprofil, insbesondere für eine Gelenkarmmarkise, Markisentuch-Führungsschienenprofil, Markisen-Befestigungs-Endschienenprofil oder Markisen-Ständersäulenprofil, und
b) mit mindestens einer an dem Markisenprofil (3) angeordneten Abschlusskappeneinrichtung (5) nach einem der vorgenannten Ansprüche.

16. Markise
a) mit einem Markisentuch (2), und
b) mit mindestens einer Markisenprofilanordnung nach Anspruch 14.
